# EUROPÄISCHE PATENTSCHRIFT

(11) **EP 0 822 291 B1**
(45) Veröffentlichungstag und Bekanntmachung des Hinweises auf die Patenterteilung: **12.09.2001**
(21) Anmeldenummer: 97109627.6
(22) Anmeldetag: 13.06.1997
(51) Int. Cl.: D21H 23/32

(54) **Verteilvorrichtung mit Verteilrohr für ein Auftragswerk**
Distribution apparatus with a distributing pipe for a coating device
Dispositif d'alimentation avec tuyau de distribution pour appareil d'enduction

(30) Priorität: 01.08.1996 DE 29613313 U
(43) Veröffentlichungstag der Anmeldung: 04.02.1998
(73) Patentinhaber: Voith Paper Patent GmbH, 89522 Heidenheim (DE)
(72) Erfinder: Eberhardt, Bernd, 89564 Nattheim (DE); Seliger, Martin, 78333 Stockach (DE)

(56) Entgegenhaltungen:
- EP-A- 0 536 649
- EP-A- 0 570 733
- DE-A- 3 313 874
- DE-A- 4 432 177
- DE-A- 19 624 716

## Beschreibung

Die Erfindung betrifft eine Verteilvorrichtung mit Verteilrohr für ein Auftragswerk zum direkten oder indirekten Auftragen eines flüssigen oder pastösen Mediums auf eine laufende Materialbahn, insbesondere eine Papierbahn oder Kartonbahn.

Ein Verteilrohr ist beispielsweise bekannt aus der DE 44 32 177 A1, in der ein Auftragswerk zum direkten oder indirekten Auftragen eines flüssigen oder pastösen Mediums offenbart ist. Das Auftragswerk weist einen als Freistrahldüse ausgebildeten Zufuhrspalt für das Medium auf sowie Zufuhrkanäle, über die das Medium aus dem zentralen Verteilrohr in den Zufuhrspalt eingespeist wird.

Bei dieser Konstruktion ist das Verteilrohr in seiner Ausbildung so gestaltet, daß eine möglichst gleichmäßige Abgabe des Mediums an den Zufuhrspalt über die gesamte Maschinenbreite gewährleistet wird. Eine Anpassung der Auftragsmenge wird durch verstellen der weite des Zufuhrspaltes über eine Verstelleinrichtung an der zulaufseitigen Lippe des Auftragswerkes vorgenommen.

Ein weiteres Verteilrohr mit einem Einström-und einem Ausströmende ist aus der EP 0 536 649 A1 bekannt.

Auch dieses Verteilrohr weist über seine gesamte Länge verteilt angeordnete Zufuhrkanäle auf. Die Streichmasse gelangt über einen Zufuhrspalt in eine Auftragskammer, die die Streichmasse direkt an die Papierbahn abgibt.

Eine Anpassung der Auftragsmenge erfolgt bei dieser Lösung ausschlieglich über die einzelnen Zufuhrkanäle, welche dazu in ihrer Grösse varierbar gestaltet sind.

Die vorstehend beschriebenen Verteilrohre sind hinsichtlich ihres Querschnittes auf eine bestimmte Maschinenbreite hin konstruiert, deshalb sind sie auch nur auf diese bestimmte Maschinenbreite anwendbar.

Aufgabe der Erfindung ist es, eine Verteilvorrichtung mit einem Verteilrohr Zu schaffen, die es einerseits ermöglicht, eine vollständige Neukonstruktion des Verteilrohres bei einer Anpassung an unterschiedliche Maschinenbreiten zu vermeiden und andererseits die Möglichkeit einer Einstellung der Zufuhrmengen von Auftragsmedium an den Zufuhrspalt zur Materialbahn über die Maschinenbreite zu bieten.

Die Aufgabe der Erfindung wird durch das kennzeichnende Merkmal des Anspruches 1 gelöst.

Demgemäß haben die Erfinder erkannt, daß es möglich ist, ein konstruktiv einfaches und in seinen Dimensionen - ausgenommen der Längenmaße - gleichgestaltetes Verteilrohr für Auftragswerke unterschiedlicher Maschinenbreite einzusetzen, wenn das Verteilrohr in seinem Querschnitt veränderbar ist.

Weiterhin haben die Erfinder erkannt, daß eine abschnittsweise bzw. kontinuierliche Querschnittveränderung des Verteilrohres über die Maschinenbreite hinweg dazu führen kann, die Abgabe des Auftragsmediums über die Maschinenbreite hinweg individuell zu beeinflussen.

In einer erfindungsgemäß vorteilhaften Ausführung kann diese Veränderung des Querschnittes auch die Durchtrittsfläche beeinflussen, ohne den Umfang des Verteilrohres zu verändern, wodurch das Verteilrohr selbst aus einem unelastischen Material aufgebaut sein kann.

In einer weiteren erfindungsgemäßen Ausgestaltung kann die Veränderung des Querschnittes im Betrieb erfolgen, so daß eine Anpassung der unterschiedlichen Austrittsmengen über die Maschinenbreite während des Betriebes möglich wird. Derartige Veränderungen des Querschnittes können durch elastische Verformung, zumindest von Teilen des Verteilrohrs vorgenommen werden.

In einer weiteren erfindungsgemäßen Ausgestaltung verfügt die Verteilvorrichtung über einen mechanischen Verstellmechanismus mit einer Anzahl von über die Länge der Verteilvorrichtung verteilt angeordneten Justierschrauben, die sich jeweils direkt oder indirekt an einem Balken abstützen. Es ist auch möglich, daß der mechanische Verstellmechanismus eine Hebelanordnung aufweist, die über Stellglieder, die über die Länge der Verteileinrichtung verteilt sind, Kräfte einleitet, um eine Verformung des Verteilrohres zonenweise zu bewirken.

Eine andere Ausführungsform der Verteilvorrichtung beinhaltet über die Maschinenbreite verteilt einen oder mehrere Füllkörper, die nach Bedarf in ihrer Füllung verändert werden können, so daß hierdurch wiederum eine Veränderung des Querschnittes des Verteilrohres bewirkt wird.

Erfindungsgemäß kann die Verteilvorrichtung auch über eine Verstelleinrichtung verfügen, die einen thermischen, hydraulischen, pneumatischen, magnetischen, magnetostriktiven oder piezzoelektrischen Verstellmechanismus aufweist. Ebenso können auch Stellmotoren vorgesehen sein, die eine zonenweise Betätigung der Verstelleinrichtung ermöglichen.

Außerdem kann die Verstelleinrichtung ferngesteuert betätigbar sein und über einen Regelkreis die Auftragung aufgrund von Meßwerten des Querprofils des aufgetragenen Mediums beeinflussen.

Die Erfindung ist anhand der nachfolgenden Figuren näher beschrieben. Darin ist im übrigen folgendes dargestellt:
- Figur 1:: Auftragswerk gem. Stand der Technik mit Verteilrohr.
- Figur 2:: Verteilvorrichtung mit einem Verteilrohr variablen Querschnitts.
- Figur 3:: Verteilvorrichtung mit verschiebbarer Wand.
- Fig. 4/5:: Verteilvorrichtung mit Füllkörper.

**Figur 1** zeigt ein aus der DE 44 32 177 bekanntes Auftragswerk 1 mit einer Verteilvorrichtung 2 für das aufzutragende Medium und dem darin angeordneten Verteilrohr 3. Es sind zwischen dem Zufuhrspalt 5 und dem Verteilrohr 3 Zufuhrkanäle 4 angeordnet, durch die das Auftragsmedium über das Verteilrohr in den Zufuhrspalt 5 gleichmäßig verteilt wird und über diesen Zufuhrspalt der zwischen einer ersten Lippe 6a und einer zweiten Lippe 6b gebildet ist, an eine vorüberlaufende Oberfläche abgegeben wird. Die vorüberlaufende Oberfläche kann entweder bei direktem Auftrag die Materialbahn sein oder bei indirektem Auftrag eine sogenannte Auftragswalze sein, die das Streichmedium auf die Materialbahn überträgt.

**Figur 2** zeigt ein erfindungsgemäßes Ausführungsbeispiel einer Verteilvorrichtung mit einem Gehäuse 7, in dem sich ein flexibles Verteilrohr 3 befindet, das über die Zufuhrkanäle 4 das Auftragsmedium möglichst gleichmäßig an den maschinenbreiten Zufuhrspalt eines Auftragswerkes abgibt. Auf der linken Seite ist eine Verstelleinrichtung 8 schematisch dargestellt, die beispielsweise über einen Stempel auf das flexible Verteilrohr 3 einwirkt und damit eine Formveränderung des elastischen Verteilrohres 3 bewirkt. Dargestellt sind zwei Querschnitte A1 und A2, wobei der Querschnitt A1 (ununterbrochen gezeichnet) einen runden Querschnitt aufweist, so daß bei gegebenem Umfang eine maximale Durchtrittsfläche erreicht wird, während die Durchtrittsfläche A2 (gestrichelt gezeichnet) die Situation des Verteilrohres darstellt, bei dem der Druckstempel das Verteilrohr belastet und eine Querschnittsverringerung bei gleichem Umfang hervorruft.

Verfügt die Verstelleinrichtung über einen einzigen über die Maschinenbreite verlaufenden Druckstempel, so wird eine über die Maschinenbreite gleichmäßige Querschnittsverringerung erreicht. Verfügt die Verstelleinrichtung hingegen über eine Vielzahl von Druckstempeln, so besteht die Möglichkeit eine zonenweise bis kontinuierliche Querschnittsveränderung über die Maschinenbreite zu erreichen und somit das Zufuhrverhalten des Auftragsmediums über die Maschinenbreite hinweg zu beeinflussen.

**Figur 3** zeigt eine weitere erfindungsgemäße Ausführungsform einer Verteilvorrichtung. In diesem Fall ist auf ein separat ausgebildetes Verteilrohr 3 verzichtet, sondern das Verteilrohr 3 wird durch den Innenraum des Gehäuses 7 mit einer seitlich angeordneten beweglichen Wand 9 gebildet. Die Wand 9 wird gegen das Gehäuse durch die Dichtungen 10 abgedichtet und kann über eine oder mehrere Verstelleinrichtungen 8 bewegt werden. Auch hierdurch läßt sich entweder eine über die gesamte Maschinenbreite gleichmäßig wirkende Veränderung des Querschnittes des Verteilrohres 3 erreichen. Wird die Verstelleinrichtung wiederum über die Maschinenbreite individuell ansteuerbar ausgeführt, so ist auch hier eine individuelle Einstellung über die Maschinenbreite hinweg möglich. Bei einer derartigen Ausführung des Verteilrohres ist es besonders vorteilhaft, daß eine sehr einfache Reinigung des Verteilrohres durch ein Abnehmen der verschieblichen Wand möglich ist. Außerdem läßt sich eine optimale Anpassung an unterschiedliche Betriebsgeschwindigkeiten verwirklichen.

Eine weitere, nicht in den Figuren dargestellte, Variante dieser Beeinflussung des Querschnittes des Verteilrohres besteht darin, daß anstatt einer beweglichen Wand eine elastische Wand eingesetzt wird, die fest mit dem Gehäuse 7 verbunden ist und die über Druckstempel je nach Bedarf eingedrückt wird und damit auch zu einer Querschnittsbeeinflussung des Verteilrohres 3 führt.

Eine andere, ebenfalls nicht dargestellte, Variante kann auch darin bestehen, daß ein Druckpolster über eine, das Verteilrohr 3 durchquerende Membran geschaffen wird. Damit kann ein gleichmäßiger, statischer Druck über die Maschinenbreite erzeugt werden, so daß ein gleichmäßiges Abgeben der Streichfarbe über die gesamte Maschinenbreite erreichbar ist.

Die **Figuren 4 und 5** zeigen zwei Ausführungsbeispiele einer Verteilvorrichtung, in der innerhalb des Gehäuses 7 Füllkörper 11 vorgesehen sind, die je nach beanspruchter Querschnittsfläche des Füllkörpers 11 den Querschnitt des Verteilrohres 3 beeinflussen. Werden die Füllkörper so ausgeführt, daß sie ganz oder abschnittsweise aufblasbar ausgeführt sind, so läßt sich auch hiermit eine individuelle Einstellung des Verteilrohrquerschnittes erreichen.

### Bezugszeichenaufstellung:

- 1: Auftragswerk
- 2: Verteilvorrichtung
- 3: Verteilrohr
- 4: Zufuhrkanäle
- 5: Zufuhrspalt
- 6a: erste Lippe
- 6b: zweite Lippe
- 7: Gehäuse
- 8: Verstelleinrichtung
- 9: bewegliche Wand
- 10: Dichtung
- 11: Füllkörper

## Patentansprüche

1. Verteilvorrichtung (2) eines Auftragswerkes (1) zum direkten oder indirekten Auftragen eines flüssigen oder pastösen Mediums auf eine laufende Materialbahn mit einem Verteilrohr (3) für das flüssige oder pastöse Medium, wobei das Verteilrohr (3)
- sich über die gesamte Maschinenbreite des Auftragswerkes (1) erstreckt,
- ein Einströmende und ein Ausströmende, sowie
- über die Länge des Verteilrohres (3) verteilt
angeordnete Zufuhrkanäle (4) zum Abgeben des flüssigen oder pastösen Mediums an einen Zufuhrspalt (5) aufweist
**dadurch gekennzeichnet, dass**
der Querschnitt des mit dem flüssigen oder pastösen Medium befüllten Inneren des Verteilrohres (3) veränderbar ist.

2. Verteilvorrichtung gemäß Anspruch 1, **dadurch gekennzeichnet, daß** der Querschnitt des Verteilrohres (3) abschnittsweise oder kontinuierlich über die Maschinenbreite veränderbar ist.

3. Verteilvorrichtung gemäß einem der Ansprüche 1 bis 2, **dadurch gekennzeichnet, daß** zur Veränderung des Querschnittes die Durchtrittsfläche geändert wird, während der Umfang der Durchtrittsfläche konstant bleibt.

4. Verteilvorrichtung gemäß einem der Ansprüche 1 bis 2, **dadurch gekennzeichnet, daß** zur Veränderung des Querschnittes sowohl die Durchtrittsfläche als auch der Umfang der Durchtrittsfläche verändert wird.

5. Verteilvorrichtung gemäß einem der Ansprüche 1 bis 4, **dadurch gekennzeichnet, daß** die Veränderung des Querschnittes im Betrieb erfolgen kann.

6. Verteilvorrichtung gemäß einem der Ansprüche 1 bis 5, **dadurch gekennzeichnet, daß** die Veränderung des Querschnittes durch elastische Verformung zumindest eines Teiles des Verteilrohres (3) erfolgt.

7. Verteilvorrichtung gemäß einem der Ansprüche 1 bis 6, **dadurch gekennzeichnet, daß** zur Veränderung des Querschnittes eines mechanische Verstelleinrichtung, (8) vorgesehen ist.

8. Verteilvorrichtung gemäß Anspruch 7, **dadurch gekennzeichnet, daß** die mechanische Verstelleinrichtung (8) eine Anzahl von über die Maschinenbreite verteilt angeordneten Justierschrauben aufweist.

9. Verteilvorrichtung gemäß Anspruch 8, **dadurch gekennzeichnet, daß** die mechanische Verstelleinrichtung (8) eine Hebelanordnung aufweist, die über Stellglieder, die über die Breite der Maschine verteilt sind, Kräfte einleitet, die eine abschnittsweise Verformung des Verteilrohres (3) bewirken.

10. Verteilvorrichtung gemäß einem der Ansprüche 1 bis 6, **dadurch gekennzeichnet, daß** zur Veränderung des Querschnittes ein oder mehrere Füllkörper (11) vorgesehen sind.

11. Verteilvorrichtung gemäß einem der Ansprüche 1 bis 10, **dadurch gekennzeichnet, daß** eine Verstelleinrichtung (8) mit einem thermischen, hydraulischen, pneumatischen, magnetischen, magnetostriktiven oder piezzoelektrischen Verstellmechanismus vorgesehen ist.

12. Verteilvorrichtung gemäß einem der Ansprüche 1 bis 11, **dadurch gekennzeichnet, daß** Stellmotoren zur abschnittsweisen Betätigung der Verstelleinrichtung vorgesehen sind.

13. Verteilvorrichtung nach einem der Ansprüche 1 bis 12, **dadurch gekennzeichnet, daß** die Verstelleinrichtung (8) ferngesteuert betätigbar ist.

14. Verteilvorrichtung gemäß Anspruch 13, **dadurch gekennzeichnet, daß** die ferngesteuerte abschnittsweise Ansteuerung der Verstelleinrichtung (8) in einem Regelkreis automatisch aufgrund von Meßwerten des Querprofils des aufgetragenen Auftragsmediums vorgenommen wird.

## Claims

1. Distributing apparatus (2) of an applicator (1) for the direct or indirect application of a liquid or pasty medium to a moving material web, having a tubular manifold (3) for the liquid or pasty medium, the tubular manifold (3)
- extending over the entire machine width of the applicator (1),
- having an inflow end and an outflow end and
- feed channels (4) arranged distributed over the length of the tubular manifold (3) to discharge the liquid or pasty medium to a feed gap (5)
**characterized in that**
the cross section of the interior of the tubular manifold (3), which is filled with the liquid or pasty medium, can be varied.

2. Distributing apparatus according to Claim 1, **characterized in that** the cross section of the tubular manifold (3) can be varied section by section or continuously over the machine width.

3. Distributing apparatus according to either of Claims 1 and 2, **characterized in that** in order to vary the cross section, the passage area is changed, while the circumference of the passage area remains constant.

4. Distributing apparatus according to either of Claims 1 and 2, **characterized in that** in order to vary the cross section, both the passage area and the circumference of the passage area are varied.

5. Distributing apparatus according to one of Claims 1 to 4, **characterized in that** the variation in the cross section can be made during operation.

6. Distributing apparatus according to one of Claims 1 to 5, **characterized in that** the variation in cross section is made by means of elastic deformation of at least part of the tubular manifold (3).

7. Distributing apparatus according to one of Claims 1 to 6, **characterized in that** in order to vary the cross section, a mechanical adjusting device (8) is provided.

8. Distributing apparatus according to Claim 7, **characterized in that** the mechanical adjusting device (8) has a number of adjusting screws arranged distributed over the machine width.

9. Distributing apparatus according to Claim 8, **characterized in that** the mechanical adjusting device (8) has a lever arrangement which, via actuators which are distributed over the width of the machine, introduces forces which have the effect of deforming the tubular manifold (3) section by section.

10. Distributing apparatus according to one of Claims 1 to 6, **characterized in that** in order to vary the cross section, one or more filling elements (11) are provided.

11. Distributing apparatus according to one of Claims 1 to 10, **characterized in that** an adjusting device (8) with a thermal, hydraulic, pneumatic, magnetic, magnetostrictive or piezo-electric adjusting mechanism is provided.

12. Distributing apparatus according to one of Claims 1 to 11, **characterized in that** actuating motors are provided to actuate the adjusting device section by section.

13. Distributing apparatus according to one of Claims 1 to 12, **characterized in that** the adjusting device (8) can be actuated by remote control.

14. Distributing apparatus according to Claim 13, **characterized in that** the remotely controlled, section-by-section activation of the adjusting device (8) is performed automatically in a control loop on the basis of measured values of the transverse profile of the application medium applied.

## Revendications

1. Dispositif de distribution (2) d'un dispositif d'enduction (1) pour l'application directe ou indirecte d'un milieu liquide ou pâteux sur une bande de matériau en mouvement, comprenant un tube de distribution (3) pour le milieu liquide ou pâteux, le tube de distribution (3)
- s'étendant sur toute la largeur de la machine du dispositif d'enduction (1),
- présentant un canal d'amenée et un canal de sortie, ainsi que
- des canaux d'alimentation (4) répartis sur toute la longueur du tube de distribution (3) pour délivrer le milieu liquide ou pâteux au niveau d'une fente d'alimentation (5),
**caractérisé en ce que**
la section transversale de l'intérieur du tube de distribution (3) rempli de milieu liquide ou pâteux peut être modifiée.

2. Dispositif de distribution selon la revendication 1, **caractérisé en ce que** la section transversale du tube de distribution (3) peut être modifiée par portions ou en continu sur toute la largeur de la machine.

3. Dispositif de distribution selon l'une quelconque des revendications 1 à 2, **caractérisé en ce que** pour modifier la section transversale, on fait varier la surface de passage tandis que la périphérie de la surface de passage reste constante.

4. Dispositif de distribution selon l'une quelconque des revendications 1 à 2, **caractérisé en ce que** pour modifier la section transversale, on fait varier à la fois la surface de passage et la périphérie de la surface de passage.

5. Dispositif de distribution selon l'une quelconque des revendications 1 à 4, **caractérisé en ce que** la modification de la section transversale peut s'effectuer en fonctionnement.

6. Dispositif de distribution selon l'une quelconque des revendications 1 à 5, **caractérisé en ce que** la modification de la section transversale s'effectue par une déformation élastique au moins d'une partie du tube de distribution (3).

7. Dispositif de distribution selon l'une quelconque des revendications 1 à 6, **caractérisé en ce que** pour la modification de la section transversale, il est prévu un dispositif de réglage mécanique (8).

8. Dispositif de distribution selon la revendication 7, **caractérisé en ce que** le dispositif de réglage mécanique (8) présente une pluralité de vis de réglage réparties sur toute la largeur de la machine.

9. Dispositif de distribution selon la revendication 8, **caractérisé en ce que** le dispositif de réglage mécanique (8) présente un agencement de levier qui introduit, par l'intermédiaire d'organes de réglage répartis sur toute la largeur de la machine, des forces causant une déformation par portions du tube de distribution (3).

10. Dispositif de distribution selon l'une quelconque des revendications 1 à 6, **caractérisé en ce que** pour la modification de la section transversale, on prévoit un ou plusieurs corps de remplissage (11).

11. Dispositif de distribution selon l'une quelconque des revendications 1 à 10, **caractérisé en ce qu'**il est prévu un dispositif de réglage (8) avec un mécanisme de réglage thermique, hydraulique, pneumatique, magnétique, magnétostrictif ou piézoélectrique.

12. Dispositif de distribution selon l'une quelconque des revendications 1 à 11, **caractérisé en ce que** des moteurs de réglage sont prévus pour l'actionnement par portions du dispositif de réglage.

13. Dispositif de distribution selon l'une quelconque des revendications 1 à 12, **caractérisé en ce que** le dispositif de réglage (8) est actionnable par commande à distance.

14. Dispositif de distribution selon la revendication 13, **caractérisé en ce que** la commande à distance par portions du dispositif de réglage (8) est réalisée dans un circuit de régulation automatiquement sur la base de données de mesure du profil transversal du milieu d'enduction appliqué.
